# FASCICULE DE BREVET EUROPEEN

(11) **EP 3 146 593 B1**
(45) Date de publication et mention de la délivrance du brevet: **09.09.2020**
(21) Numéro de dépôt: 15723030.1
(22) Date de dépôt: 19.05.2015
(51) Int. Cl.: H01Q 1/52, H01Q 9/04, H01Q 21/28, H01Q 1/24

(54) **SYSTÈME D'ANTENNES POUR RÉDUIRE LE COUPLAGE ÉLECTROMAGNÉTIQUE ENTRE ANTENNES**
ANTENNENSYSTEM ZUR VERRINGERUNG DER ELEKTROMAGNETISCHEN KOPPLUNG ZWISCHEN ANTENNEN
ANTENNA SYSTEM FOR REDUCING THE ELECTROMAGNETIC COUPLING BETWEEN ANTENNAS

(30) Priorité: 19.05.2014 FR 1454478
(43) Date de publication de la demande: 29.03.2017
(73) Titulaire: Centre National de la Recherche Scientifique (C.N.R.S.), 75016 Paris (FR); Université De Nice Sophia Antipolis, 06130 Nice (FR)
(72) Inventeur: LE THUC, Philippe, 06130 Grasse (FR); STARAJ, Robert, 06570 Saint Paul (FR); DIALLO, Aliou, 06000 Nice (FR); JEANGEORGES, Michael, 06000 Nice (FR)
(74) Mandataire: Hautier, Nicolas
(86) Numéro de dépôt international: PCT/EP2015/061025
(87) Numéro de publication internationale: WO 2015/177170

(56) Documents cités:
- EP-A2- 0 847 101
- US-A1- 2008 258 991
- US-A1- 2010 304 688
- US-A1- 2011 237 207
- US-A1- 2014 078 018
- US-B1- 6 515 625

## Description

### DOMAINE TECHNIQUE DE L'INVENTION

La présente invention concerne de manière générale le domaine des antennes et plus particulièrement celui des antennes miniatures du type utilisé dans toutes sortes d'appareils électroniques mobiles équipés de moyens de communication sans-fil aptes à recevoir et transmettre des signaux dans une ou plusieurs gammes de fréquences s'exprimant en gigahertz.

### ÉTAT DE LA TECHNIQUE

L'évolution rapide du marché de l'industrie électronique conduit à devoir concevoir des appareils communicants sans-fil de plus en plus compacts offrant toujours plus de fonctionnalités. Ces appareils nécessitent presque toujours des systèmes antennaires multiples qui répondent à plusieurs besoins.

D'une part, ces appareils doivent pouvoir recevoir et transmettre dans les différentes gammes de fréquences correspondant aux diverses technologies et normes de transmission sans-fil qu'ils intègrent. Il est devenu courant qu'un téléphone cellulaire, par exemple: un téléphone mobile de type dit GSM, acronyme de l'anglais « Global System for Mobile communications », intègre également une liaison sans-fil à courte portée de type dit « Bluetooth » pour pouvoir connecter le téléphone à un autre appareil situé à proximité, par exemple, pour se connecter à un ordinateur personnel ou à un casque mobile. Les téléphones mobiles récents haut de gamme dit « Smart Phone » incluent le plus souvent un récepteur pour système de géolocalisation par satellites fonctionnant, par exemple avec le système GPS, acronyme de l'anglais « Global Positionning System ». De plus ces appareils sont aussi équipés pour permettre leur connexion à un réseau local sans-fil de type LAN, acronyme de l'anglais « Local Area Network ». Typiquement, il s'agit alors d'un réseau dit Wi-Fi obéissant au groupe des normes dites « 802.11 » publiées par l'institut nord-américain bien connu sous l'acronyme « IEEE » qui permet ainsi d'accéder à l'Internet dans tous les bâtiments et lieux publiques fournissant les points d'accès sans-fil appropriés.

D'autre part, l'ajout d'antennes dans un même appareil est rendu nécessaire par l'adoption, notamment en Wi-Fi à partir de la norme 802.11n, d'un mode de communication plus performant connu sous l'acronyme « MIMO » de l'anglais « Multiple-Input, Multiple-Output ». Ce mode de communication privilégie une « diversité » de mise en oeuvre des moyens de transmission et/ou de réception pour un même lien de communication ce qui se traduit typiquement par la mise en oeuvre d'une diversité dite spatiale et l'utilisation simultanée d'au moins deux antennes de réception et de transmission par lien. Ce mode de transmission « en diversité » est destiné notamment à prendre en compte un phénomène particulièrement perturbant, qui apparaît très fréquemment en milieu urbain ou dans un environnement confiné de type immeuble de bureaux par exemple, lieux dans lesquels sont couramment déployés les réseaux Wi-Fi. On peut constater en effet un évanouissement du signal reçu, connu sous le nom de « Rayleigh fading », qui provient de ce que le récepteur reçoit simultanément plusieurs copies déphasées à travers des trajets différents d'un même signal émis. Celles-ci peuvent s'ajouter mais aussi se soustraire jusqu'à, sinon annuler, au moins très fortement atténuer le signal reçu. Le principe de base de la diversité est que le récepteur doit pouvoir disposer d'au moins deux copies indépendantes d'un même signal et de préférence les plus indépendantes possibles. La probabilité est alors faible qu'ils s'évanouissent au même moment préservant un rapport signal sur bruit (SNR) suffisant pour une bonne réception des informations transmises.

Quelles que soient les motivations qui poussent les concepteurs d'appareils communicants mobiles à multiplier le nombre d'antennes au sein d'un même boitier, il reste que celles-ci doivent rester indépendantes d'un point de vue électromagnétique, en dépit du fait que la taille des boitiers qui les accueillent tend à diminuer accroissant leur proximité, ce afin de pouvoir effectivement tirer avantage notamment du mode de transmission en diversité et d'une façon générale pour garantir l'indépendance des signaux reçus et transmis.

En effet lorsque les antennes sont proches une partie de l'énergie injectée dans une antenne est absorbée par l'autre antenne et n'est donc pas rayonnée. Ce couplage électromagnétique entre antennes dégrade considérablement les performances du système.

Pour répondre à ce problème, comme illustré sur la figure 1, une technique innovante réduction du couplage électromagnétique qui se manifeste entre deux éléments rayonnants, 110 et 120, disposés à proximité l'un de l'autre sur un même support 100, par exemple un circuit imprimé dit PCB de l'anglais « printed circuit board », a déjà été décrite dans la demande de brevet FR2968845A1 portant le titre « Système d'antenne en diversité » publiée le 15 juin 2012. Cette technique permet d'améliorer l'isolation entre les accès des deux éléments rayonnants, 110 et 120, cette isolation étant dégradée par le couplage électromagnétique qui se manifeste d'autant plus entre deux éléments rayonnants que ceux-ci sont proches.

Cette technique consiste à placer une ligne métallique, appelée ligne de neutralisation 130, entre les deux éléments rayonnants, possiblement différents, 110 et 120. Les éléments rayonnants forment typiquement des antennes dites PIFA, acronyme de l'anglais « planar inverted-F antenna », c'est-à-dire « antenne plane en F inversé ». La demande ci-dessus montre qu'une amélioration importante de l'isolation peut être alors obtenue entre les ports d'alimentation, 111 et 121, c'est-à-dire entre les ports d'entrée par lesquels les signaux radio fréquence (RF) alimentent chacune des deux antennes, pour une bande de fréquence donnée. Cette innovation permet de créer des systèmes multi-antennes pour des applications de type MIMO travaillant en diversité ou des applications multistandards comme décrits plus haut. On notera ici que, comme dans toute antenne PIFA, la partie opposée, 112 et 122, de chacun des ports d'alimentation des éléments rayonnants, 111 et 121, est reliée par un court-circuit à la masse du PCB.

Une autre amélioration est aussi décrite dans la demande ci-dessus qui consiste à utiliser un ou plusieurs composants actifs de type capacité variable. Il s'agit généralement d'un type de diode dit « varicap » dont la valeur de la capacité est ajustable en fonction de la tension continue (DC) présente à ses bornes. L'insertion d'un tel dispositif 140 au sein d'une ligne de neutralisation permet de modifier de manière dynamique et à volonté la bande de fréquence pour laquelle la neutralisation maximale est obtenue.

Cette solution présente néanmoins des limitations. Notamment, la variation effective de capacité que l'on peut obtenir avec un tel dispositif s'avère être limitée, limitant par là même les applications qui peuvent être couvertes avec un même système antennaire.

Cette solution n'est donc pas pleinement satisfaisante.

Par ailleurs, d'autres solutions ont été développées pour réduire le couplage entre antennes tout en conservant un encombrement limité.

Certaines de ces solutions consistent à créer dans le plan de masse des fentes pour limiter le transfert de courants de couplage entre les antennes.

D'autres de ces solutions prévoient quant à elles d'utiliser des méta-matériaux pour créer des filtres coupe-bande entre les antennes grâce à leurs propriétés liées à la périodicité.

Ces solutions nécessitent des modifications spécifiques du circuit servant de support à l'ensemble des composants électroniques de l'objet dont notamment la carte comprenant le circuit imprimé (PCB), ce qui est pénalisant en termes de coût et de complexité de réalisation.

Les documents de brevet US 2011/237207, US 2010/304688 et US 2008/258991 divulguent chacun un système de neutralisation d'un couplage indésirable entre des antennes qui partagent un même espace dans la structure d'un équipement utilisateur.

La présente invention a donc pour objectif de proposer un système d'antennes miniatures réduisant ou supprimant au moins certains des inconvénients mentionnés ci-dessus. En particulier, l'invention vise à proposer un système d'antennes dans lequel le couplage électromagnétique entre antennes est satisfaisant pour une plus grande variétés de fréquences, permettant ainsi une plus large gamme d'applications possibles tout en conservant un encombrement réduit.

### RÉSUMÉ DE L'INVENTION

Selon un mode de réalisation, l'invention porte sur un système d'antennes multiple comportant au moins deux éléments rayonnants, une première ligne de neutralisation de couplage électromagnétique reliant entre eux les au moins deux éléments rayonnants, au moins une ligne d'alimentation radio fréquence (RF) pour chaque élément rayonnant.
Le système antennaire comprend en outre :
- au moins une deuxième ligne de neutralisation de couplage électromagnétique reliant entre eux lesdits au moins deux éléments rayonnants,
- des éléments d'activation d'au moins une partie des lignes de neutralisation.
- Le système est essentiellement tel qu'il comprend en outre :au moins une première ligne de court-circuit reliant l'un des deux éléments rayonnants à un plan de masse du système antennaire,
- au moins une deuxième ligne de court-circuit reliant l'autre des deux éléments rayonnants au plan de masse du système antennaire, et
- des éléments d'activation (241 à 244) d'au moins une partie des lignes de court-circuit,
et tel que les éléments d'activation sont configurés pour sélectivement activer ou désactiver une partie au moins des lignes de neutralisation et des lignes de court-circuit, de manière à ce qu'n fonction de leur activation/désactivation, les lignes de neutralisation et de court-circuit assurent une neutralisation maximale du couplage électromagnétique des éléments rayonnants pour une pluralité de fréquences.

Ainsi, en fonction de l'activation/désactivation d'une partie au moins des lignes de neutralisation par lesdits éléments d'activation, on obtient une pluralité de modes de fonctionnement RF distincts pour lesquels l'isolation des éléments rayonnant est différente et pour lesquels on n'observe pas de couplage électromagnétique significatif entre les éléments rayonnants.

Ainsi, en commandant l'activation des lignes de neutralisation, on réduit voire on supprime le couplage électromagnétique entre les éléments rayonnants et ce pour différentes fréquences de fonctionnement des éléments rayonnants. Ainsi, l'invention permet d'améliorer l'isolation entre les accès des deux éléments rayonnants, cette isolation étant dégradée par le couplage électromagnétique qui se manifeste d'autant plus entre deux éléments rayonnants que ceux-ci sont proches.

On peut ainsi réduire le couplage électromagnétique pour des fréquences de fonctionnement distinctes et possiblement éloignées.

L'invention offre ainsi la possibilité de réaliser des sauts en fréquence, permettant de ce fait de passer aisément d'une application à une autre quelle que soient leurs fréquences respectives de fonctionnement. Par exemple, par une simple activation/désactivation des lignes de neutralisation on peut passer d'un mode de fonctionnement basé sur une fréquence de fonctionnement de 700MHz à un mode de fonctionnement basé sur une fréquence de fonctionnement de plusieurs GHz et obtenir pour chacun de ces modes de fonctionnement un couplage électromagnétique nul ou fortement atténué.

A l'inverse, la solution décrite dans le brevet FR2968845A1 mentionné ci-dessus ne permet que de modifier la fréquence de fonctionnement de manière continue et dans une plage restreinte.

L'invention permet ainsi d'activer des éléments de personnalisation (lignes de neutralisation voire de court-circuit) très dissemblables qui peuvent permettre d'obtenir de grandes variations de comportement RF des antennes.

L'invention offre d'autres avantages parmi lesquels :
- les lignes de neutralisation assurent une neutralisation maximale du couplage électromagnétique des éléments rayonnants pour une fréquence donnée, cette fréquence donnée dépendant de l'activation/désactivation des éléments d'activation. Ainsi en modifiant l'activation/désactivation des éléments d'activation d'activation. Ainsi en modifiant l'activation/désactivation des éléments d'activation du système, on fait varier la fréquence pour laquelle la neutralisation du couplage électromagnétique est maximale. En effet pour chaque activation/désactivation des éléments d'activation du système on fait varier l'isolation entre les éléments rayonnant.
- les éléments d'activation sont configurés pour sélectivement activer ou désactiver une partie au moins des lignes de neutralisation, de manière à ce qu'en fonction de leur activation/désactivation, les lignes de neutralisation permettent une isolation au moins partielle entre les éléments rayonnants, afin de diminuer le couplage électromagnétique entre lesdits éléments rayonnants, pour une bande de fréquence donnée.
- en fonction de l'activation/désactivation des éléments d'activation, on modifie la configuration de l'isolation entre les éléments rayonnants modifiant de ce fait le couplage électromagnétique entre lesdits éléments rayonnants.
- Pour une fréquence ou des fréquences ou une bande de fréquences de fonctionnement souhaitées des éléments rayonnant, on active/désactive les éléments d'activation de manière à ce que les lignes de neutralisation assurent une neutralisation maximale du couplage électromagnétique des éléments rayonnants pour ladite fréquence ou lesdites fréquences ou ladite bande de fréquences de fonctionnement souhaitées.
- au moins une première et une deuxième lignes de court-circuit à un plan de masse du système antennaire, par élément rayonnant et comportant des éléments d'activation d'au moins une partie des lignes de court-circuit,
- au moins une ligne de neutralisation et de préférence toutes les lignes de neutralisation sont exemptes d'élément discret.
- La au moins une ligne de neutralisation ne comprend pas d'élément discret. Ainsi, et de manière particulièrement avantageuse, le système selon la présente invention permet de réduire, voire supprimer, les pertes liées aux composants discrets. Par ailleurs, le fait de proposer une alternative à l'utilisation des éléments discrets permet, non seulement, de réduire les pertes, mais également d'augmenter le rendement, donc l'efficacité, par une diminution des pertes de puissance.
- De manière particulièrement avantageuse, les lignes de neutralisation peuvent être actionnées de manière indépendante ainsi que de manière simultanée. Dans le cas où deux lignes de neutralisation sont activées et donc fonctionnent en même temps (ce qui sous-entend que certains des éléments d'activation sont activés), le découplage est avantageusement dans la bande de fréquence de travail haute. A l'inverse, quand une seule ligne de neutralisation est activée (sous-entendant que certains des éléments d'activation sont activés), le découplage est dans la bande de fréquences de travail basse. Lorsque l'on désactive une ligne de neutralisation, cela fait chuter les fréquences de fonctionnement.
- Selon un mode de réalisation, une ligne de neutralisation est activée lorsqu'elle est rendue passante. Elle permet ainsi une connexion électrique entre les deux éléments rayonnants. Une ligne de neutralisation est désactivée lorsqu'elle est rendue non passante. Elle ne permet alors pas une connexion électrique entre les deux éléments rayonnants.
- Le pilotage des lignes de neutralisation, en plus de celui des antennes, par les éléments d'activation, procure une synergie, rendue possible par la présence des languettes de court-circuits commutables. De manière particulièrement avantageuse, la présente invention permet que le système soit découplé dans deux bandes de fonctionnement différentes pour les éléments rayonnants, c'est-à-dire les antennes.
- Les éléments de personnalisation peuvent être nombreux ce qui permet d'obtenir potentiellement de nombreux modes de fonctionnement RF possiblement très différents. Ainsi, même avec deux antennes seulement compactes sur un même plan de masse on peut obtenir les modes de fonctionnement suivant : diversité, multi-port, multi-standard.
- La solution du brevet FR2968845A1 avec utilisation d'une diode varicap demande que l'on sache générer de manière analogique la tension DC qui doit être appliquée à ses bornes afin d'obtenir la valeur de capacité souhaitée pour l'application. La présente invention permet d'avoir une commande numérique, c'est-à-dire binaire ou ON/OFF, qui active des modes de fonctionnement RF préétablis et qui seront beaucoup moins susceptibles de dériver qu'un système analogique avec une capacité variable sur laquelle il faut appliquer une tension continue variable. Pour améliorer la fiabilité de la solution du brevet FR2968845A1, il faudrait produire une tension continue variable et l'asservir pour obtenir un fonctionnement qui ne dérive pas, mais cela serait très pénalisant en termes de coûts.

De manière facultative, l'invention peut en outre présenter au moins l'une quelconque des caractéristiques optionnelles suivantes prises séparément ou en combinaison:
Avantageusement, lesdits éléments d'activation sont configurés de manière à permettre l'activation simultanée d'au moins la première ligne de neutralisation et la deuxième ligne de neutralisation. De manière particulièrement avantageuse, la première ligne de neutralisation et la deuxième ligne de neutralisation sont actionnées de manière simultanée par lesdits éléments d'activation. De manière plus générale le système est configuré de manière à ce qu'au moins deux lignes de neutralisation soient activées simultanément. Dans un mode de réalisation non limitatif, au moins l'une des lignes de neutralisation est toujours activée, c'est-à-dire qu'elle est toujours connectée aux deux éléments rayonnants. Dans ce mode de réalisation, la ligne de neutralisation, de préférence, ne comprend alors pas d'élément d'activation la connectant aux éléments rayonnants mais une simple connexion permanente. Avantageusement, les lignes de neutralisation sont configurées de manière à ce qu'en fonction de leur activation/désactivation elles assurent une neutralisation maximale du couplage électromagnétique des éléments rayonnants pour une pluralité de fréquences distinctes et séparées pour au moins deux d'entre elles et de préférence séparées les unes des autres d'au moins un facteur 1.1 et de préférence d'au moins un facteur 1.2 et de préférence d'au moins un facteur 1.5 et de préférence d'au moins un facteur 2.

Ainsi, il est par exemple possible par une simple commutation des lignes de neutralisation réalisée par les éléments activables de passer d'une atténuation maximale du couplage pour une fréquence de 1GHz à une atténuation maximale du couplage pour une fréquence de 1.1 GHz ou 1.2GHz ou 1.5GHz ou 2GHz.

Selon un mode de réalisation, le système comprend au moins une ligne de court-circuit à un plan de masse du système antennaire par élément rayonnant.

Selon un mode de réalisation, le système comprend au moins une ligne de court-circuit supplémentaire par élément rayonnant. Selon un mode de réalisation, le système antennaire comporte des éléments d'activation binaires d'au moins une partie des lignes de court-circuit.

Selon un mode de réalisation, les éléments d'activation binaires sont configurés pour indépendamment activer ou désactiver les lignes de neutralisation et de court-circuit au plan de masse.

Avantageusement, chacune des lignes de neutralisation présente une géométrie, en particulier une longueur, une largeur, une forme et une épaisseur, conformée pour assurer une neutralisation du couplage électromagnétique des éléments rayonnants pour au moins une fréquence et de préférence pour une pluralité de fréquences. Une ligne de neutralisation, selon la présente invention, de par sa géométrie, peut se comporter, par exemple, comme une capacité, une inductance ou encore une impédance, en fonction de la fréquence.

Selon un mode de réalisation, au moins deux lignes de neutralisation reliant les deux mêmes éléments rayonnants présentent des longueurs et/ou des formes différentes.

A titre préféré, au moins une ligne de neutralisation parmi les première et deuxième lignes de neutralisation est constituée d'une languette ou d'une ligne micro-ruban. Une ligne micro-ruban est par exemple une ligne électrique, servant de guide à une propagation d'onde électromagnétique, constituée d'un ruban conducteur déposé sur un substrat diélectrique dont la seconde face métallisée fait office de plan de masse. Avantageusement, la ligne de neutralisation ne comprend pas d'élément discret, ce qui permet de réduire les pertes. Selon un mode de réalisation avantageux, toutes les lignes de neutralisation sont constituées uniquement d'une languette ou d'une ligne micro-ruban.

Selon un mode de réalisation, les éléments d'activation sont des éléments d'activation binaires.

Selon un mode de réalisation, les éléments d'activation, également désignés éléments de commutation, sont configurés pour sélectivement activer ou désactiver chacune des lignes de neutralisation. Ils permettent ainsi d'assurer un découplage pour une fréquence maximale qui dépend de l'activation des lignes de neutralisation.

Avantageusement, au moins l'un des éléments d'activation est une diode PIN. Avantageusement, tous les éléments d'activation sont des diodes PIN.

Avantageusement, au moins les éléments d'activation d'au moins une partie des lignes de neutralisation sont des diodes PIN polarisées à l'aide d'un signal continu (DC) superposé aux signaux RF véhiculé par le système pour sélectivement, soit rendre conductrice la diode PIN et permettre que l'élément rayonnant auquel elle est attachée devienne actif, soit rendre non conductrice la diode PIN de telle sorte que l'élément rayonnant auquel elle est attachée devienne inactif.

Alternativement, au moins certains des éléments d'activation d'au moins une partie des lignes de neutralisation sont des diodes de type varicap.

Selon un mode de réalisation, le système comprend deux éléments rayonnants et comprend deux lignes de neutralisation reliant entre eux lesdits deux éléments rayonnants.

Selon un mode de réalisation, le système comprend au moins deux éléments rayonnants et comprend au moins trois lignes de neutralisation reliant entre eux lesdits deux éléments rayonnants.

Selon un mode de réalisation, les lignes de neutralisation sont suspendues entre les éléments rayonnants. Les lignes de neutralisation sont disposées à distance du plan de masse.

Alternativement, les lignes de neutralisation sont imprimées sur une carte électronique portant les éléments rayonnants.

Selon un mode de réalisation particulier, les lignes de neutralisation sont intégrées ou imprimées dans une couche. Le système forme alors un empilement de couches superposées sans espace vide intermédiaire entre les couches et dont une couche forme le plan de masse et dont une autre couche comprend les lignes de neutralisation et les éléments rayonnants. Cela permet de simplifier la réalisation du système et son industrialisation.

Alternativement, les lignes de neutralisation sont formées en partie par le plan de masse, auquel sont raccordés des éléments conducteurs reliés aux éléments rayonnants et en partie par ces éléments conducteurs.

Selon un mode de réalisation particulier, le système comprend au moins trois éléments rayonnants et une pluralité de lignes de neutralisation reliant entre eux les éléments rayonnants.

Selon un mode de réalisation particulier, au moins certains et de préférence tous les éléments rayonnants présentent chacun une forme générale de languette et présentent les dimensions suivantes :
- une longueur comprise entre λ/2 et λ/6 et de préférence de λ/4,
- une largeur comprise entre λ/10 et λ/20 et de préférence de λ/20,
- une hauteur comprise entre λ/30 et λ/15 et de préférence comprise entre À/28 et λ/20 ;
λ étant la longueur d'onde du signal que l'élément rayonnant est destiné à recevoir/émettre.

De préférence, la longueur se mesure selon la dimension la plus grande de la languette. De préférence, la largeur correspond à la largeur de la languette. De préférence, la hauteur correspond à la distance entre la languette et le plan de masse, la languette s'étendant dans un plan parallèle à celui dans lequel s'étend le plan de masse.

Selon un mode de réalisation, chaque ligne de neutralisation est associée à des lignes d'alimentation des éléments rayonnants.

Selon un mode de réalisation, les lignes de neutralisation sont associées à des lignes de raccordement au plan de masse des éléments rayonnants.

Selon un mode de réalisation, les moyens formant plan de masse comportent une plaque de circuit imprimé.

Selon un mode de réalisation, les éléments rayonnants sont de type PIFA.

Selon un autre mode de réalisation l'invention porte sur un système d'antennes comportant des éléments formant plan de masse et aux moins deux éléments rayonnants et une première ligne de neutralisation de couplage des éléments rayonnants caractérisé en ce qu'il comprend au moins une deuxième ligne de neutralisation de couplage des deux éléments rayonnants. Le système comprend en outre des éléments d'activation configurés pour sélectivement activer ou désactiver chacune des lignes de neutralisation, permettant ainsi d'assurer un découplage électromagnétique pour une fréquence maximale qui dépend de l'activation des lignes de neutralisation par les éléments d'activation.

De préférence, les éléments d'activation sont configurés pour sélectivement activer ou désactiver chacune des lignes de neutralisation en rendant respectivement passante ou non passante chacune des lignes de neutralisation.

De préférence, la première ligne de neutralisation de couplage des éléments rayonnants présente une première propriété électromagnétique, typiquement une première impédance ou une première inductance et la deuxième ligne de neutralisation de couplage des deux éléments rayonnants présente une deuxième propriété électromagnétique différente de la première, typiquement une deuxième impédance ou une deuxième inductance différente la première.

Un autre aspect de la présente invention concerne un appareil de télécommunication comprenant un système d'antennes multiple selon l'un quelconque des modes de réalisation de l'invention. L'appareil comprend également un récepteur et/ou un émetteur couplé audit système d'antennes multiple. L'appareil de télécommunication peut être un appareil de réception ou/et de transmission de communications sans fil. Il est par exemple un téléphone portable.

### BRÈVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La FIGURE 1 illustre un système antennaire de l'art antérieur.
Les FIGURE 2a et 2b illustrent un système antennaire selon un mode de réalisation de l'invention incluant une ligne de neutralisation et des lignes de court-circuit programmables à l'aide de diodes. Dans ce mode de réalisation, le système comprend deux éléments rayonnants et deux lignes de neutralisation.
La FIGURE 3 illustre le fonctionnement du système antennaire double selon l'invention opérant dans la bande de fréquences PDC.
La FIGURE 4 illustre le fonctionnement du système antennaire double selon l'invention opérant dans la bande de fréquences GPS.
La FIGURE 5 illustre le fonctionnement d'une seule des deux antennes dans la bande de fréquences PDC.
La FIGURE 6 illustre le fonctionnement d'une seule des deux antennes dans la bande de fréquences GPS.
La FIGURE 7 montre une mise en oeuvre de l'invention avec des lignes de neutralisation de dimensions et de formes diverses.
La FIGURE 8 montre une mise en oeuvre de l'invention comprenant plus de deux éléments rayonnants séparés par plus d'une ligne de neutralisation.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques. En particulier les dimensions relatives des différents éléments ne sont pas représentatives de la réalité.

### DESCRIPTION DÉTAILLÉE DE L'INVENTION

Les **figures 2a** et 2b décrivent un exemple de système antennaire selon l'invention.

L'invention consiste à améliorer la technique de la ligne de neutralisation décrite en figure 1 en utilisant de simples composants de commutation binaires qui pourront alors être directement commandés par un circuit numérique sans avoir besoin de générer une tension DC analogique comme cela est nécessaire avec une diode varicap. Les composants de commutation binaires qui sont susceptibles de convenir comprennent notamment les diodes dites PIN qui incluent, outre les zones dopées de type P et de type N d'une diode classique, une zone intermédiaire non-dopée ou intrinsèque (I). Une telle structure, polarisée dans le sens passant, présente avantageusement une impédance dynamique extrêmement faible pour les signaux RF qui la traversent. Polarisée dans le sens inverse, c'est-à-dire bloquée, elle présente alors au contraire une très grande impédance avec une très faible capacité. Ces diodes, qui peuvent être directement commandées par un circuit numérique de type circuit intégré (CI) 101, permettent de modifier facilement, à la volée, le comportement des antennes PIFA sans avoir recours aux composants de type diode varicap comme décrit dans la figure 1.

Pour obtenir ce résultat l'invention combine l'utilisation de diodes, d'une part, avec plusieurs dispositions spatiales des lignes de court-circuit, 212 et 222, des éléments rayonnants; et d'autre part, avec l'adjonction d'au moins une deuxième ligne de neutralisation commutable 230 en complément de la première ligne de neutralisation 130.

On entend par ligne de neutralisation, une ligne connectée entre deux éléments rayonnants 110, 120 permettant, lorsqu'elle est passive, d'isoler ou d'améliorer l'isolation entre les ports d'alimentation de deux éléments rayonnants afin de diminuer le couplage observé entre lesdits éléments rayonnants 110, 120, pour une bande de fréquence donnée.

De manière particulièrement avantageuse, au moins une ligne de neutralisation 130, 230 ne comprend pas d'élément discret. Avantageusement, la ligne de neutralisation 130, 230 est constituée d'une ligne micro-ruban. Selon un autre mode de réalisation, la ligne de neutralisation 130, 230 est constituée d'une languette. La ligne de neutralisation 130, 230 se présente avantageusement sous la forme d'un ruban métallique. Elle ne comporte pas d'élément discret. Seules ses extrémités sont connectées aux éléments d'activation qui seront définis en détail ci-dessous et qui permettent d'activer ou de désactiver la ligne de neutralisation.

Avantageusement, chacune des lignes de neutralisation présente une géométrie, en particulier une longueur, une largeur, une forme et une épaisseur, conformée pour assurer une neutralisation du couplage électromagnétique des éléments rayonnants pour au moins une fréquence et de préférence pour une pluralité de fréquences. Une ligne de neutralisation, selon la présente invention, de par sa géométrie, peut se comporter, par exemple, comme une capacité, une inductance ou encore une impédance, en fonction de la fréquence.

Pour configurer une ligne de neutralisation, en particulier pour déterminer sa géométrie et afin qu'elle permette d'assurer une neutralisation efficace à la ou aux fréquences souhaitées, on pourra par exemple se reporter aux publications suivantes :
- "Study and Réduction of the Mutual Coupling Between Two Mobile Phone PIFAs Operating in the DCS1800 and UMTS Bands", publiée dans IEEE TRANSACTIONS ON ANTENNAS AND PROPAGATION, VOL. 54, NO. 11, NOVEMBER 2006, p. 3063-3074, et dont les auteurs sont Aliou Diallo, Cyril Luxey, Philippe Le Thuc, Robert Staraj, and Georges Kossiavas. On se référera par exemple aux sections IV A et IV B. - « SYTEMES MULTI-ANTENNES POUR DIVERSITE ET MIMO » thèse doctorat de Aliou DIALLO, UNIVERSITE NICE-SOPHIA ANTIPOLIS, 2007. Cette thèse est notamment disponible auprès de la base de données suivante : https://tel.archives-ouvertes.fr/tel-00454612/document. On se référera par exemple aux pages 90 à 100.

Les éléments rayonnants sont par exemple des antennes PIFA décrites dans la figure 1.

Les diodes sont au nombre de six, portant les références 241 à 246, dans l'exemple particulier de la figure 2 qui n'est qu'un exemple spécifique, non limitatif, de mise en œuvre de l'invention.

Ces diodes sont typiquement, comme représentés, des composants discrets soudables aux différents éléments métalliques constitutifs des antennes PIFA utilisées dans cet exemple destiné à illustrer une mise en oeuvre de l'invention.

La commutation entre les multiples configurations physiques possibles ainsi obtenues, par l'intermédiaire d'une polarisation adéquate des diodes, permet de sélectivement activer ou désactiver les courts-circuits et les lignes de neutralisation, et ainsi de piloter individuellement les fréquences auxquelles les antennes sont à la fois adaptées et isolées. La neutralisation est ainsi ajustée afin d'obtenir simultanément un découplage adéquat des deux éléments rayonnants pour chaque mode de fonctionnement du système antennaire. La structure globale pourra ainsi adopter plusieurs comportements précisément définis par les applications considérées : diversité, multistandards ou multi-accès.

Dans la figure 2a, servant à illustrer un exemple particulier de mise en oeuvre de l'invention, les composants utilisés sont des diodes PIN. Le comportement binaire de ces diodes, utilisées dans l'état passant ou bloqué, est fixé par une tension continue supérieure ou inférieure à une tension de seuil appliquée directement aux bornes de celles-ci. Dans une mise en oeuvre simple permettant d'obtenir la commutation des diodes on peut avantageusement, par exemple, injecter directement la tension continue au niveau des ports d'accès des antennes, 211 et 221. La tension continue injectée dans le système antennaire ne perturbe pas le signal RF destiné à être rayonné par les antennes.

Dans le cas de systèmes complexes impliquant de multiples diodes, comme celui illustré par la figure 2a, il est nécessaire de créer les découplages RF/DC qui permettent de polariser de façon adéquate les diodes de personnalisation. L'exemple de la figure 2 met en évidence l'utilisation de deux emplacements distincts pour les languettes de court-circuit, 212 et 222, de chaque antenne qui sont programmables à l'aide d'éléments d'activation, avantageusement des diodes 241 à 244, ainsi que l'utilisation de deux lignes de neutralisation, l'une fixe 130 et l'autre programmable 230 à l'aide d'éléments d'activation 245, 246. Avantageusement les éléments d'activation sont des diodes.

Toutes les configurations illustrées par la figure 2a sont donc réalisables grâce à l'utilisation des six diodes 241 à 246 sur cet exemple. Elles permettent d'activer ou de désactiver n'importe quelles languettes de court-circuit, 212 et 222, ainsi que la seconde ligne de neutralisation 230. La première ligne 130, qui est fixe, relie toujours dans cet exemple les éléments rayonnants, 110 et 120, des deux antennes.

Dans un mode de réalisation non limitatif tel que celui illustré en figure 2a, au moins l'une des lignes de neutralisation, la ligne 130 sur le mode de réalisation de la figure 2a, est toujours activée, c'est-à-dire qu'elle est toujours connectée aux deux éléments rayonnants 110, 120. Dans ce mode de réalisation, la ligne de neutralisation 130 ne comprend alors pas d'élément d'activation la connectant aux éléments rayonnants 110, 120 mais une simple connexion permanente.

L'exemple non limitatif suivant montre comment on peut choisir un mode désiré de fonctionnement du système multi-antennaire, même dans le cas de deux standards très proches (PDC et GPS) :
- la bande dite PDC (acronyme de l'anglais « personal digital cellular » faisant référence à un standard mis en oeuvre essentiellement au Japon), allant de 1465 à 1501 MHz, soit une bande de 36 MHz centrée sur 1483 MHz.
- la bande GPS (standard déjà mentionné), allant de 1555 à 1595 MHz, soit une bande de 40 MHz centrée sur 1575 MHz.

Dans l'exemple du système d'antennes de la figure 2a on peut, à l'aide des six diodes, réaliser déjà quatre combinaisons d'antennes figurant dans le tableau ci-après. Dans ce tableau les diodes, dont la référence figure sur la première ligne, sont polarisées pour être passantes s'il y a un « 1 » dans la case correspondante et bloquées s'il y a un « 0 ».

Dans l'exemple « Div2 », les diodes 242, 244, 245, 246 sont activées (état « ON »). On obtient dans cet exemple, un comportement en diversité avec les deux éléments rayonnants 110, 120 dans la même bande (GPS). La deuxième ligne de neutralisation 230 permet de découpler le fonctionnement des éléments rayonnants 110, 120 pour ces hautes fréquences.

Dans l'exemple « Multi1 », seule une diode 241 est activée. Le système fonctionne ainsi uniquement à la fréquence PDC au niveau du port d'accès 211. Si seule la diode 243 est activée, le système fonctionne aussi uniquement à la fréquence PDC mais par un autre port d'accès 221. Le standard PDC dispose ainsi de deux ports d'accès distincts. Cette solution « Multi1 » se combine avec la solution de l'exemple « Multi2 » (activation des diodes 244, 245, 246 pour un fonctionnement à la fréquence GPS par l'accès 221, activation des diodes 242, 245, 246 pour un fonctionnement à la fréquence GPS par l'accès 211) de sorte à former un système multi-ports.

La présente invention permet donc de proposer un système multi-standard, multi-port qui peut fonctionner en diversité. Cela est rendu possible par l'actionnement de manière indépendante mais également et de manière avantageuse de manière simultanée des lignes de neutralisation 130, 230.

Afin de faciliter la fabrication du système antennaire de la figure 2a et assurer sa robustesse les éléments métalliques rayonnants 110 et 120 et les lignes de neutralisation, 130 et 230, pourront faire partie d'un circuit imprimé surélevé 102 sur lequel on viendra aussi souder les diodes de personnalisation 245 et 246. Les lignes d'alimentation RF des antennes, 211 et 221, ainsi que les lignes de court-circuit des antennes PIFA, 212 et 222, seront alors des vias métalliques traversant le diélectrique du circuit imprimé 102 pour être connectés sur le PCB 100 supportant le circuit intégré. L'épaisseur 103 du circuit 102 sera adaptée pour répondre aux caractéristiques géométriques définies pour les antennes PIFA considérées.

La figure 2a montre comment les diodes 241 à 246 sont connectées électriquement dans cet exemple de mise en oeuvre de l'invention.

La **figure 3** montre la faisabilité du concept.

Un couplage électromagnétique important entre deux éléments rayonnants proches se traduit par une valeur généralement élevée du coefficient de transmission entre les deux antennes dit S21 310 mesuré ou simulé entre les deux ports d'accès 211 et 221. Sur cette figure, on observe que la ligne de neutralisation fixe 130 permet d'obtenir une chute importante du coefficient S21, et donc l'obtention d'une forte isolation entre accès (donc un faible couplage électromagnétique) pour les fréquences de travail des antennes opérant dans la bande PDC centrée sur 1,483 GHz. Ces résultats de simulation sont obtenus par l'activation des lignes de court-circuit des antennes PIFA correspondant aux diodes 241 et 243 conformément au tableau ci-dessus. On constate bien un fonctionnement en diversité avec les deux antennes fonctionnant dans une même bande, celle dite PDC dans ce cas.

On notera ici que le paramètre S21 correspondant à la courbe 310, fait partie des paramètres dit S, de l'anglais « scattering parameters » ou « S-parameters » largement utilisés en hyperfréquences pour caractériser notamment le comportement de dipôles passifs ou actifs. Ces paramètres servent à mesurer les valeurs des ondes incidentes, réfléchies et transmises par les quadripôles étudiés. Comme indiqué plus haut, S21 mesure dans ce cas le coefficient de transmission entre antennes. Les deux courbes quasi superposées 320 correspondent quant à elles aux paramètres dits S11 et S22 aussi appelés coefficients de réflexion de chacune des antennes.

La **figure 4** montre les résultats de simulation obtenus avec les diodes 242, 244, 245 et 246 activées dans leur état passant comme montré dans le tableau ci-dessus. On constate bien un comportement en diversité avec les deux antennes opérant dans une même bande de fréquences, celle dite GPS cette fois centrée sur 1,575 GHz. L'activation de la seconde ligne de neutralisation 230, à l'aide des diodes 245 et 246, permet de découpler les antennes pour ces fréquences plus élevées que les précédentes en combinaison avec l'activation des lignes de court-circuit des antennes PIFA correspondant aux diodes 242 et 244. On retrouve sur cette figure le même type de courbes que dans la figure précédente, c'est-à-dire le paramètre S21 410 correspondant au coefficient de transmission entre les deux antennes et les paramètres S11 et S22 ou coefficients de réflexion de chacune des antennes correspondant aux courbes quasi superposées 420.

En référence à la figure 2b on notera ici que la polarisation des diodes 245 et 246 pourra nécessiter de devoir appliquer une polarisation indépendante intermédiaire sur la ligne de neutralisation 230 qui n'agira qu'en DC. Par exemple, cela peut prendre la forme d'un fil vertical conducteur fin 231 connecté au plan de masse du PCB. Aux fréquences transmises, qui s'expriment en GHz, le fil vertical 231 permettant la polarisation DC de la ligne 230 et donc celles des diodes 245 et 246, pourra avantageusement être conçu et dimensionné de telle façon qu'il constitue seul une « bobine d'arrêt » ou « self de choc » pour les signaux RF transmis ou reçus. Il pourra également être combiné avec un composant discret (non représenté) pour constituer une fonction de type bobine d'arrêt pour les signaux RF transmis.

La **figure 5** montre les résultats obtenus avec seulement l'activation de la diode 241 et de la ligne de court-circuit 212 correspondante. Le système fonctionne ainsi uniquement aux fréquences de la bande PDC sur la seule antenne dont l'élément rayonnant est 110. Cette solution se combine optionnellement en fonction des applications avec le cas de la **figure 6** qui suit dans lequel les diodes 244, 245 et 246 sont activées dans leur état passant de manière à activer la seconde ligne de neutralisation 230 et la ligne de court-circuit 222 correspondant à la diode 244, pour permettre le fonctionnement de la seule antenne dont l'élément rayonnant est 120 dans la bande des fréquences GPS dans ce cas, formant ainsi un système multiport (PDC ou GPS). On retrouve sur ces figures les paramètres S déjà décrits.

L'invention permet donc de proposer un système multistandard et multiport qui peut aussi fonctionner en diversité. L'ensemble de ces fonctionnalités est réalisé avec seulement deux antennes compactes proches l'une de l'autre et quelques composants simples à faible coût (diodes PIN) largement utilisées par l'industrie électronique. Cette innovation réduit drastiquement la complexité des systèmes de transmission utilisant traditionnellement plus d'antennes avec des performances réduites en raison du couplage électromagnétique existant entre antennes situées à proximité l'une de l'autre sur un même PCB.

La technique de l'invention peut aisément être étendue à d'autres bandes de fréquences et s'appliquer à de multiples technologies de communication sans-fil. Il est également possible d'ajouter d'autres lignes de court-circuit commutables sur chaque antenne pour travailler sur un plus grand nombre de bandes de fréquences simultanément. Dans ce cas, l'ajout d'une ou plusieurs lignes de neutralisation commutables pourra être nécessaire.

L'exemple de système d'antennes illustré en figure 2a et 2b va maintenant être décrit plus en détail. Chaque antenne présente une forme générale de languette. Chaque languette présente les dimensions suivantes, λ étant la longueur d'onde du signal émis/reçu par l'élément rayonnant :
- Une longueur comprise entre λ/2 et λ/6 et de préférence de λ/4, De préférence, la longueur se mesure selon la dimension la plus grande de la languette.
- Une largeur comprise entre λ/10 et λ/20 et de préférence de λ/20. De préférence, la largeur correspond à la largeur de la languette.
- Une hauteur comprise entre λ/30 et λ/15 et de préférence comprise entre λ/28 et λ/20. La hauteur correspond à la distance entre le plan dans lequel s'étend la languette et le plan de masse, typiquement le circuit intégré le circuit imprimé destiné à recevoir les autres composants électroniques.

Plus précisément, pour chaque application le signal est compris dans une bande de fréquences et λ correspond à la fréquence centrale de la bande de fréquence.

Plus généralement, la plage des fréquences centrales de fonctionnement du système selon l'invention peut typiquement s'étendre de 700MHz à environ 6 GHz. Le système peut ainsi s'appliquer à tous les standards fonctionnant sur cette bande de fréquence dont notamment les standards suivants : LTE, GSM, DCS, PCS, UMTS, GPS, WiFI, Bluetooth, Zigbee, WLAN, etc.

Parmi toutes les mises en oeuvre possibles de l'invention deux sont plus particulièrement illustrées dans les figures qui suivent.

La **figure 7** montre l'utilisation possible d'une ou plusieurs lignes de neutralisation supplémentaires 731 et 733 en plus de la ligne 130. Sur cet exemple non limitatif la ligne 130 est fixe, c'est-à-dire qu'elle est toujours activée (toujours connectée aux deux éléments rayonnants). Naturellement, l'invention englobe également les systèmes dans lesquels toutes les lignes sont non fixes, c'est-à-dire activables ou désactivables.

D'une façon générale, toutes les lignes de neutralisation pourront être de formes et de dimensions diverses qui sont adaptées au mieux par l'homme du métier notamment en vue d'obtenir un couplage minimum entre antennes pour les applications considérées de manière similaire à ce qui a été décrit pour les antennes des bandes GPS et PDC dans les figures précédentes. Comme précédemment, les lignes de neutralisation et de court-circuit pourront optionnellement être fixes, ou programmables notamment à l'aide de diodes (non représentées dans cette figure), afin d'obtenir plusieurs modes de fonctionnement à partir d'un même système antennaire selon l'invention.

La **figure 8** illustre le cas où les antennes et leurs éléments rayonnants ont été multipliés. Dans l'exemple de la figure 8 ils sont au nombre de quatre : 810, 820, 830 et 840. Ils sont séparés dans ce cas par trois lignes de neutralisation 835, 837 et 839. Pour compléter les quatre antennes PIFA de cet exemple on retrouve, comme précédemment, les lignes d'alimentation des signaux RF : 811, 821, 831 et 841, constituant les ports d'entrée du système antennaire, ainsi que les lignes de court-circuit : 812, 822, 832 et 842. Comme ci-dessus, des lignes de court-circuit et de neutralisation programmables supplémentaires (non représentées) pourront optionnellement également être présentes dans cette structure.

Dans un autre mode de réalisation non illustré, au moins certains des éléments rayonnants sont reliés entre eux par plusieurs lignes de neutralisation.

Au vu de la description qui précède il apparaît clairement que l'invention propose une solution simple, fiable dans le temps et permettant notamment d'offrir les avantages suivants :
- Possibilité d'activer des éléments de personnalisation (lignes de neutralisation et de court-circuit) très dissemblables qui peuvent permettre d'obtenir de grandes variations de comportement RF des antennes (fonctionnement en diversité, multi-port, multi-standard), et ceci même avec deux antennes seulement sur un même plan de masse et dans un encombrement réduit.
- Possibilité de réaliser des sauts en fréquence, même pour des fréquences éloignées, de manière à couvrir de nombreuses applications possiblement très différentes. Les éléments de personnalisation peuvent être nombreux on peut obtenir potentiellement de nombreux modes de fonctionnement RF possiblement très différents.
- Activation simple à l'aide d'une commande binaire (ON/OFF) d'éléments soigneusement précalculés qui ne risquent pas de varier dans le temps en fonction, par exemple, de l'environnement.
- Coût moindre dans la mesure où on peut utiliser directement les signaux binaires venant directement du circuit intégré.
- Compacité améliorée. A performances égales, sans ligne de neutralisation, il faudrait en effet que les éléments soient plus éloignés l'un de l'autre.

L'invention n'est pas limitée aux modes de réalisations précédemment décrits et s'étend à tous les modes de réalisation couverts par les revendications.

En particulier, bien que l'on ait expliqué ci-dessus les avantages liés à l'utilisation d'élément d'activation sous forme de diodes PIN pour sélectivement activer/désactiver les lignes de neutralisation, tous les modes de réalisation précédemment décrits peuvent utiliser des diodes varicap en alternative ou en combinaison avec les diodes PIN.

Par ailleurs, bien que sur les figures les éléments rayonnants soient identiques, l'invention couvre les modes de réalisation dans lesquels les éléments rayonnants d'un même système sont différents.

## Revendications

1. Système d'antennes multiple comportant au moins deux éléments rayonnants (110, 120), une première ligne de neutralisation (130) de couplage électromagnétique reliant entre eux les au moins deux éléments rayonnants (110, 120), au moins une ligne d'alimentation radio fréquence, RF, (211, 221) pour chaque élément rayonnant (110, 120),
le système antennaire comprenant en outre :
- au moins une deuxième ligne de neutralisation (230, 731, 733) de couplage électromagnétique reliant entre eux lesdits au moins deux éléments rayonnants (110, 120); et,
- des éléments d'activation (245 et 246) d'au moins une partie des lignes de neutralisation (130, 230, 731, 733),
- au moins une première ligne de court-circuit (212) reliant l'un des deux éléments rayonnants (110, 120) à un plan de masse (100) du système antennaire,
- au moins une deuxième ligne de court-circuit (222) reliant l'autre des deux éléments rayonnants (110, 120) au plan de masse (100) du système antennaire, et
- des éléments d'activation (241 à 244) d'au moins une partie des lignes de court-circuit (212, 222), les éléments d'activation (241 à 246) sont configurés pour sélectivement activer ou désactiver une partie au moins des lignes de neutralisation (130, 230, 731, 733) et des lignes de court-circuit (212, 222), de manière à ce qu'en fonction de leur activation/désactivation, les lignes de neutralisation (130, 230, 731, 733) et de court-circuit (212, 222) assurent une neutralisation maximale du couplage électromagnétique des éléments rayonnants (110, 120) pour une pluralité de fréquences.

2. Système selon la revendication précédente dans lequel au moins une des lignes de neutralisation (130, 230, 731, 733) est exempte d'élément discret.

3. Système selon l'une quelconque des revendications précédentes dans lequel lesdits éléments d'activation (241 à 246) sont configurés de manière à permettre l'activation simultanée d'au moins la première ligne de neutralisation (130) et la deuxième ligne de neutralisation (230, 731, 733).

4. Système selon l'une quelconque des revendications précédentes dans lequel au moins une ligne de neutralisation (130, 230, 731, 733) est constituée d'une languette ou d'une ligne micro-ruban.

5. Système selon l'une quelconque des revendications précédentes dans lequel les lignes de neutralisation (130, 230, 731, 733) sont configurées de manière à ce qu'en fonction de leur activation/désactivation elles assurent une neutralisation maximale du couplage électromagnétique des éléments rayonnants (110, 120) pour une pluralité de fréquences distinctes et séparées les unes des unes des autres d'au moins un facteur 1.1 et de préférence d'au moins un facteur 2.

6. Système selon l'une quelconque des revendications précédentes dans lequel les éléments d'activation (241 à 246) sont configurés pour indépendamment activer ou désactiver les lignes de neutralisation (130, 230, 731, 733) et de court-circuit (212, 222) au plan de masse.

7. Système selon l'une quelconque des revendications précédentes dans lequel au moins deux lignes de neutralisation (130, 230, 731, 733) reliant les deux mêmes éléments rayonnants (110, 120) présentent des longueurs et/ou des formes différentes.

8. Système selon l'une quelconque des revendications précédentes dans lequel les éléments d'activation (241 à 246) sont des éléments d'activation binaires.

9. Système selon l'une quelconque des revendications précédentes dans lequel au moins l'un des éléments d'activation (245, 246) est une diode PIN.

10. Système selon l'une quelconque des revendications précédentes dans lequel au moins les éléments d'activation (245, 246) d'au moins une partie des lignes de neutralisation (130, 230, 731, 733) sont des diodes PIN polarisées à l'aide d'un signal continu, DC, superposé aux signaux RF véhiculé par le système pour sélectivement, soit rendre conductrice la diode PIN et permettre que l'élément rayonnant (110, 120) auquel elle est attachée devienne actif, soit rendre non conductrice la diode PIN de telle sorte que l'élément rayonnant (110, 120) auquel elle est attachée devienne inactif.

11. Système selon l'une quelconque des revendications précédentes dans lequel les lignes de neutralisation (130, 731, 733) sont suspendues entre les éléments rayonnants (110, 120) et à distance du plan de masse (100).

12. Système selon l'une quelconque des revendications 1 à 10 comprenant un empilement de couches superposées sans espace vide intermédiaire et dont une couche forme le plan de masse et dont une autre couche comprend les lignes de neutralisation et les éléments rayonnants.

13. Système selon l'une quelconque des revendications précédentes comprenant au moins trois éléments rayonnants (810, 820, 830, 840) et une pluralité de lignes de neutralisation (835, 837, 839) reliant entre eux les éléments rayonnants (810, 820, 830, 840).

14. Système selon l'une quelconque des revendications précédentes dans lequel au moins certains et de préférence tous les éléments rayonnants (110, 20, 810, 820, 830, 840) présentent chacun une forme générale de languette et présentent les dimensions suivantes :
- une longueur comprise entre λ/2 et λ/6 et de préférence de λ/4,
- une largeur comprise entre λ/10 et λ/20 et de préférence de λ/20,
- une hauteur comprise entre λ/30 et λ/15 et de préférence comprise entre λ/28 et λ/20 ;
λ étant la longueur d'onde du signal que l'élément rayonnant (110, 20, 810, 820, 830, 840) est destiné à recevoir/émettre.

15. Appareil de télécommunication comprenant un système d'antennes multiple selon l'une quelconque des revendications précédentes et comprenant un récepteur et/ou un émetteur couplé audit système d'antennes multiple.

## Patentansprüche

1. Mehrantennensystem, das mindestens zwei abstrahlende Elemente (110, 120), eine erste Leitung (130) zur Neutralisation von elektromagnetischer Kopplung, welche die mindestens zwei abstrahlenden Elemente (110, 120) miteinander verbindet, für jedes abstrahlende Element (110, 120) mindestens eine Hochfrequenz-, HF, Speiseleitung (211, 221) umfasst,
wobei das Antennensystem weiter umfasst:
- mindestens eine zweite Leitung (230, 731, 733) zur Neutralisation von elektromagnetischer Kopplung, welche die mindestens zwei abstrahlenden Elemente (110, 120) miteinander verbindet; und
- Elemente (245 und 246) zum Aktivieren mindestens eines Teils der Neutralisationsleitungen (130, 230, 731, 733),
- mindestens eine erste Kurzschlussleitung (212), die eines der zwei abstrahlenden Elemente (110, 120) mit einer Masseplatte (100) des Antennensystems verbindet,
- mindestens eine zweite Kurzschlussleitung (222), die das andere der zwei abstrahlenden Elemente (110, 120) mit der Masseplatte (100) des Antennensystems verbindet, und
- Elemente (241 bis 244) zum Aktivieren mindestens eines Teils der Kurzschlussleitungen (212, 222),
die Aktivierungselemente (241 bis 246) dafür konfiguriert sind, mindestens einen Teil der Neutralisationsleitungen (130, 230, 731, 733) und der Kurzschlussleitungen (212, 222) selektiv zu aktivieren oder zu deaktivieren, sodass die Neutralisations- (130, 230, 731, 733) und Kurzschlussleitungen (212, 222) abhängig von ihrer Aktivierung/Deaktivierung eine maximale Neutralisation der elektromagnetischen Kopplung der abstrahlenden Elemente (110, 120) bei einer Vielzahl von Frequenzen sicherstellen.

2. System nach dem vorstehenden Anspruch, wobei mindestens eine der Neutralisationsleitungen (130, 230, 731, 733) kein diskretes Element besitzt.

3. System nach einem der vorstehenden Ansprüche, wobei die Aktivierungselemente (241 bis 246) so konfiguriert sind, dass sie die gleichzeitige Aktivierung von mindestens der ersten Neutralisationsleitung (130) und der zweiten Neutralisationsleitung (230, 731, 733) ermöglichen.

4. System nach einem der vorstehenden Ansprüche, wobei mindestens eine Neutralisationsleitung (130, 230, 731, 733) aus einer Lasche oder einer Mikrostreifenleitung besteht.

5. System nach einem der vorstehenden Ansprüche, wobei die Neutralisationsleitungen (130, 230, 731, 733) so konfiguriert sind, dass sie abhängig von ihrer Aktivierung/Deaktivierung eine maximale Neutralisation der elektromagnetischen Kopplung der abstrahlenden Elemente (110, 120) bei einer Vielzahl von verschiedenen und um mindestens einen Faktor von 1,1, und vorzugsweise mindestens einen Faktor von 2 voneinander getrennten Frequenzen sicherstellen.

6. System nach einem der vorstehenden Ansprüche, wobei die Aktivierungselemente (241 bis 246) dafür konfiguriert sind, die Neutralisations- (130, 230, 731, 733) und Kurzschlussleitungen (212, 222) unabhängig an der Masseplatte zu aktivieren oder zu deaktivieren.

7. System nach einem der vorstehenden Ansprüche, wobei mindestens zwei Neutralisationsleitungen (130, 230, 731, 733), die die zwei gleichen abstrahlenden Elemente (110, 120) verbinden, unterschiedliche Längen und/oder Formen aufweisen.

8. System nach einem der vorstehenden Ansprüche, wobei es sich bei den Aktivierungselementen (241 bis 246) um binäre Aktivierungselemente handelt.

9. System nach einem der vorstehenden Ansprüche, wobei es sich bei mindestens einem der Aktivierungselemente (245, 246) um eine PIN-Diode handelt.

10. System nach einem der vorstehenden Ansprüche, wobei es sich mindestens bei den Aktivierungselementen (245, 246) mindestens eines Teils der Neutralisationsleitungen (130, 230, 731, 733) um PIN-Dioden handelt, die mithilfe eines Gleichstrom-, DC, Signals polarisiert werden, das den vom System transportierten HF-Signalen überlagert wird, um die PIN-Diode selektiv entweder leitend zu machen und zu ermöglichen, dass das abstrahlende Element (110, 120), an das sie angeschlossen ist, aktiv wird, oder die PIN-Diode nichtleitend zu machen, derart, dass das abstrahlende Element (110, 120), an das sie angeschlossen ist, inaktiv wird.

11. System nach einem der vorstehenden Ansprüche, wobei die Neutralisationsleitungen (130, 731, 733) zwischen den abstrahlenden Elementen (110, 120) und in Abstand zur Masseplatte (100) aufgehängt sind.

12. System nach einem der Ansprüche 1 bis 10, das einen Stapel von Schichten umfasst, die ohne zwischenliegenden Leerraum übereinanderliegen und von denen eine Schicht die Masseplatte bildet, und von denen eine andere Schicht die Neutralisationsleitungen und die abstrahlenden Elemente umfasst.

13. System nach einem der vorstehenden Ansprüche, das mindestens drei abstrahlende Elemente (810, 820, 830, 840) und eine Vielzahl von Neutralisationsleitungen (835, 837, 839) umfasst, die die abstrahlenden Elemente (810, 820, 830, 840) miteinander verbinden.

14. System nach einem der vorstehenden Ansprüche, wobei mindestens gewisse, und vorzugsweise alle der abstrahlenden Elemente (110, 20, 810, 820, 830, 840) je eine allgemeine Laschenform aufweisen und die folgenden Abmessungen aufweisen:
- eine Länge im Bereich zwischen λ/2 und λ/6, und vorzugsweise von λ/4,
- eine Breite im Bereich zwischen λ/10 und λ/20, und vorzugsweise von λ/20,
- eine Höhe im Bereich zwischen λ/30 und λ/15, und vorzugsweise im Bereich zwischen λ/28 und λ/20;
wobei λ die Wellenlänge des Signals ist, das das abstrahlende Element (110, 20, 810, 820, 830, 840) senden/empfangen soll.

15. Telekommunikationsgerät, das ein Mehrantennensystem nach einem der vorstehenden Ansprüche umfasst, und einen Empfänger und/oder einen Sender umfasst, der mit dem Mehrantennensystem gekoppelt ist.

## Claims

1. Multiple antenna system comprising at least two radiating elements (110, 120), a first electromagnetic-coupling neutralisation line (130) connecting together the at least two radiating elements (110, 120), at least one radio-frequency, RF, supply line (211, 221) for each radiating element (110, 120),
the antenna system further comprising:
- at least one second electromagnetic-coupling neutralisation line (230, 731, 733) connecting together said at least two radiating elements (110, 120); and
- elements (245 and 246) for activating at least some of the neutralisation lines (130, 230, 731, 733),
- at least one first short-circuit line (212) connecting one of the two radiating elements (110, 120) to an earth plane (100) of the antenna system,
- at least one second short-circuit line (222) connecting the other one of the two radiating elements (110, 120) to the earth plane (100) of the antenna system, and
- elements (241 to 244) activating at least some of the short-circuit lines (212, 222),
the activation elements (241 to 246) are configured so as to selectively activate or deactivate at least some of the neutralisation lines (130, 230, 731, 733) and of the short-circuit lines (212, 222) so that, according to the activation/deactivation thereof, the neutralisation lines (130, 230, 731, 733) and short-circuit lines (212, 222) provide maximum neutralisation of the electromagnetic coupling of the radiating elements (110, 120) for a plurality of frequencies.

2. System according to the preceding claim, wherein at least one of the neutralisation lines (130, 230, 731, 733) is free from any discrete element.

3. System according to any one of the preceding claims, wherein said activation elements (241 to 246) are configured so as to allow the simultaneous activation of at least the first neutralisation line (130) and the second neutralisation line (230, 731, 733).

4. System according to any one of the preceding claims, wherein at least one neutralisation line (130, 230, 731, 733) consists of a blade or a micro-ribbon line.

5. System according to any one of the preceding claims, wherein the neutralisation lines (130, 230, 731, 733) are configured so that, according to the activation/deactivation thereof, they provide maximum neutralisation of the electromagnetic coupling of the radiating elements (110, 120) for a plurality of distinct frequencies separated from each other by a factor of at least 1.1 and preferably a factor of at least 2.

6. System according to any one of the preceding claims, wherein the activation elements (241 to 246) are configured so as to independently activate or deactivate the neutralisation lines (130, 230, 731, 733) and short-circuit lines (212, 222) to the earth plane.

7. System according to any one of the preceding claims, wherein at least two neutralisation lines (130, 230, 731, 733) connecting the same two radiating elements (110, 120) have different lengths and/or different forms.

8. System according to any one of the preceding claims, wherein the activation elements (241 to 246) are binary activation elements.

9. System according to any one of the preceding claims, wherein at least one of the activation elements (245, 246) is a PIN diode.

10. System according to any one of the preceding claims, wherein at least the elements (245, 246) for activating at least some of the neutralisation lines (130, 230, 731, 733) are PIN diodes biased by means of a continuous signal, DC, superimposed on the RF signals conveyed by the system in order to selectively either make the PIN diode conductive and to enable the radiating element (110, 120) to which it is attached to become active, or to make the PIN diode non-conductive so that the radiating element (110, 120) to which it is attached becomes inactive.

11. System according to any one of the preceding claims, wherein the neutralisation lines (130, 731, 733) are suspended between the radiating elements (110, 120) and at a distance from the earth plane (100).

12. System according to any one of claims 1 to 10, comprising a stack of layers superimposed without any intermediate empty space and a layer of which forms the earth plane and another layer of which comprises the neutralisation lines and the radiating elements.

13. System according to any one of the preceding claims, comprising at least three radiating elements (810, 820, 830, 840) and a plurality of neutralisation lines (835, 837, 839) connecting together the radiating elements (810, 820, 830, 840).

14. System according to any one of the preceding claims, wherein at least some and preferably all of the radiating elements (110, 20, 810, 820, 830, 840) each have the general form of a blade and have the following dimensions:
- a length of between λ/2 and λ/6 and preferably λ/4,
- a width of between λ/10 and λ/20 and preferably λ/20,
- a height of between λ/30 and λ/15 and preferably between λ/28 and λ/20;
λ being the wavelength of the signal that the radiating element (110, 20, 810, 820, 830, 840) is intended to receive/transmit.

15. Telecommunication apparatus comprising a multiple antenna system according to any one of the preceding claims and comprising a receiver and/or a transmitter coupled to said multiple antenna system.
